# EUROPÄISCHE PATENTSCHRIFT

(11) **EP 2 025 783 B1**
(45) Veröffentlichungstag und Bekanntmachung des Hinweises auf die Patenterteilung: **12.06.2013**
(21) Anmeldenummer: 07016066.8
(22) Anmeldetag: 16.08.2007
(51) Int. Cl.: D03D 51/34, D03D 47/40

(54) **Schussfadenüberwachung an der Fadenklemme in einer Webmaschine**
Weft thread monitoring in the thread clamp of a loom
Surveillance de fils de trame sur le pince-fil dans une machine à tisser

(43) Veröffentlichungstag der Anmeldung: 18.02.2009
(73) Patentinhaber: Gebrüder Loepfe AG, CH-8623 Wetzikon (CH)
(72) Erfinder: Weidmann, Erich, 8623 Wetzikon (CH); Schümperli, Walter, 8623 Wetzikon (CH)
(74) Vertreter: Sutter, Kurt

(56) Entgegenhaltungen:
- DE-A1- 2 312 709
- DE-A1- 3 921 033
- US-A- 3 978 893
- US-A- 4 498 504
- US-A- 5 083 584

## Beschreibung

Die Erfindung betrifft eine Webmaschine zur Schussfadenüberwachung in einer Webmaschine gemäss Oberbegriff von Anspruch 1.

Es sind verschiedene Webmaschinen bekannt, die eine Schussfaden-Überwachungsvorrichtung zum Überwachen des Schussfadens besitzen. Beispielsweise wird in US 5 083 584 vorgeschlagen, seitlich der Ware eine stationäre Schussfaden-Überwachungsvorrichtung einzusetzen. Diese basiert auf einer triboelektrischen Messung, in welcher der von der Ankunft des Schussfadens erzeugte Ladungsstoss gemessen wird.

Es zeigt sich allerdings, dass mit einem derartigen Verfahren insbesondere spät im Maschinenzyklus auftretende Fehler nicht verlässlich gemessen werden können. Es ist deshalb wünschbar, eine Webmaschine bzw. ein Verfahren der eingangs genannten Art bereitzustellen, das auch noch spät im Maschinenzyklus auftretende Fehler zu detektieren vermag.

DE 39 21 033 beschreibt eine Webmaschine, bei welcher nach dem Fach eine Fadenhaltereinrichtung mit einem mechanischen Sensor vorgesehen ist. Mit dem Sensor kann die Ankunft des Schussfadens detektiert werden kann. Es stellt sich die Aufgabe, eine Alternative zu dieser Lösung bereitzustellen. Diese Aufgabe wird von der Webmaschine gemäss Anspruch 1 gelöst.

Demgemäss wird der Sensor an der stationären Fadenklemme angeordnet, welche sich im Bereich des Blattanschlags der Ware befindet.. Derartige stationäre Fadenklemmen sind in einigen Gerätetypen, insbesondere bei der Verarbeitung relativ dicker Garne, vorgesehen und haben die Aufgabe, den Schussfaden gespannt zu halten.

Dank der Durchführung der Messung an der stationären Fadenklemme wird es möglich, den Eintrag und das Anschlagen des Schussfadens bis ganz zum Schluss zu überwachen und auch noch sehr späte Fehler, wie z.B. ein Fadenbruch oder ein Herausspringen aus der Fadenklemme, zu detektieren.

Der Sensor ist ein induktiver Sensor.

Weitere bevorzugte Ausführungen ergeben sich aus den abhängigen Ansprüchen sowie aus der nun folgenden Beschreibung anhand der Figuren. Dabei zeigen:
Fig. 1 eine Webmaschine mit einer ersten Ausführung eines erfindungsgemässen Detektors,
Fig. 2 eine Seitenansicht der stationären Fadenklemme von Fig. 1 mit einem nicht erfindungsgemässen triboelektrischem und/oder piezoeketrischem Detektor,
Fig. 3 eine schematisierte Seitenansicht einer zweiten Ausführung der stationären Fadenklemme mit einem nicht erfindungsgemässen optischem Detektor zur Messung in Transmission,
Fig. 4 eine schematisierte Seitenansicht einer dritten Ausführung der stationären Fadenklemme mit einem nicht erfindungsgemässen optischem Detektor zur Messung in Reflektion,
Fig. 5 eine schematisierte Seitenansicht einer vierten Ausführung der stationären Fadenklemme mit einem nicht erfindungsgemässen kapazitivem Detektor,
Fig. 6 eine schematisierte Seitenansicht einer fünften Ausführung der stationären Fadenklemme mit induktivem Detektor,
Fig. 7 eine schematisierte Seitenansicht einer weiteren Ausführung mit einem nicht erfindungsgemässen triboelektrischem Detektor an der Mündung der Klemme und
Fig. 8 eine schematisierte Seitenansicht einer weiteren Ausführung mit einem nicht erfindungsgemässen optischem Detektor an der Mündung der Klemme.

Fig. 1 zeigt einen Bereich der Schussfaden-Ankunftsseite einer Projektil-Webmaschine. Sichtbar ist das Blatt 1 mit einer Vielzahl von Blattstäben 2 und eine Randfadenklemme 3 für den Schussfaden 4. Schematisch dargestellt ist ferner das Fach 5 und die bereits gewobene Ware 6 mit dem Blattanschlag 7.

Die Randfadenklemme 3 bewegt sich synchron zum Blatt 1. Sie hält den eingetragenen Schussfaden 4 an seinem Ende fest und führt ihn zusammen mit dem Blatt 1 gegen den Anschlag 7.

Schematisch eingezeichnet in Fig. 1 ist ferner ein Rahmen 8 der Webmaschine, der stationär ist und an welchem die übrigen Komponenten fest oder beweglich angeordnet sind.

Wie bereits erwähnt, ist in der Webmaschine ferner mindestens eine stationäre Fadenklemme 10 vorgesehen. Sie befindet sich seitlich neben der Ware 6 auf Höhe des Anschlags 7. Sie ist fix mit dem Rahmen 8 verbunden.

Die Fadenklemme 10 dient dazu, den eingetragenen und vom Blatt 1 und der Randfadenklemme 3 zum Anschlag 7 gebrachten Schussfaden temporär zu halten. Sie hält in diesem Bereich den Schussfaden gespannt. In der Regel hält sie mehrere Schussfäden gleichzeitig.

Der Arbeitsablauf der Webmaschine nach Fig. 1 ist wie folgt:
Zuerst wird der Schussfaden 4 ins Fach 6 eingetragen und sein Ende wird von der Randfadenklemme 3 ergriffen. Dann wird das Blatt 1 gegen den Anschlag 7 bewegt und drückt den Schussfaden 4 in diese Richtung. Gleichzeitig bewegt sich auch die Randfadenklemme 3, um der Bewegung des Schussfadens 4 zu folgen. Im Lauf seiner Bewegung wird der Schussfaden kurz vor oder nach Erreichen des Anschlags 7 horizontal (d.h. parallel zur Ware 6) in die Fadenklemme 10 eingeführt von dieser erfasst und temporär am Anschlag 7 gehalten. Nur wird der Schussfaden beidseitig abgeschnitten bzw. abgelängt. Sodann verlässt der Schussfaden 4 auf der weiteren Bewegung der Ware 6 die Fadenklemme 10 wieder.

Vorzugsweise sind auf beiden Seiten der Ware 6 stationäre Fadenklemmen 10 angeordnet, so dass der Schussfaden zwischen diesen gespannt gehalten werden kann. Die im Folgenden beschriebene Schussfaden-Überwachungsvorrichtung kann an einer oder beiden dieser Fadenklemmen angeordnet werden. Die Position der zweiten Fadenklemme wird in Fig. 1 durch die Bezugsziffer 10' angedeutet. Die Verwendung zweier Fadenklemmen mit der im Folgenden beschriebenen Schussfaden-Überwachungsvorrichtung hat den Vorteil, dass zusätzliche Fehlerarten detektiert werden können (z.B. ein Bruch des Schussfadens auf der Eintragsseite oder ein Herausspringen aus der eintragsseitigen Fadenklemme), welche mit nur einer Schussfaden-Überwachungsvorrichtung nicht erfassbar sind.

Der genaue Aufbau einer ersten Ausführung der Fadenklemme 10 ist aus Fig. 2 ersichtlich. Sie besitzt zwei Arme 11, 12, welche gegeneinander gedrückt werden, so dass sie den Schussfaden 4 zwischen sich einzuklemmen und zu halten vermögen. Vorzugsweise werden sie federnd gegeneinander gedrängt, d.h. mittels elastischer Kräfte. In der vorliegenden Ausführung ist mindestens einer der Arme, nämlich der obere Arm 12, elastisch und wird unter Deformation gegen den anderen Arm gedrückt.

Wie aus Fig. 2 weiter ersichtlich, ist an der Fadenklemme 10 eine Schussfaden-Überwachungsvorrichtung angeordnet. Diese besitzt einen (nicht beanspruchten) triboelektrischen Sensor, welcher im wesentlichen aus einem Leiterabschnitt 13 besteht, welcher an einem der Arme 11, 12 angeordnet ist, und zwar in der vorliegenden Ausführung am unteren, massiveren Arm 11. Das obere Ende des Leiterabschnitts 13 liegt an der Oberfläche der Fadenklemme 10 im Bereich zwischen den Armen 11, 12, so dass es mit dem durch die Fadenklemme 10 geführten Schussfaden in Kontakt kommt und so detektiert, ob der Schussfaden zwischen die Arme 11, 12 eingetreten ist. Dabei werden zwischen dem Leiterabschnitt 13 und dem Schussfaden elektrische Ladungen transferiert, welche einen detektierbaren Ladungsstoss erzeugen.

Zur Detektion des Signals ist ein hochohmiger elektrischer Verstärker 15 mit dem Leiterabschnitt 13 verbunden.

Ist der Arm 11 aus Metall, so wird der Leiterabschnitt 13 vorzugsweise elektrisch vom Arm 11 isoliert, mittels eines Isolators 14.

Weiter ist aus Fig. 2 ersichtlich, dass die beiden Arme 11, 12 mechanisch mit einer gemeinsamen Halterung 16 verbunden sind, welche, wie in Fig. 1 schematisch dargestellt, am Rahmen 8 befestigt ist.

Im Arbeitszyklus der Webmaschine wird nun geprüft, ob der Schussfaden in einem vorgegebenen Zeitintervall (= Intervall im Maschinenzyklus) bei der Fadenklemme 10 ankommt und dabei von der Schussfaden-Überwachungsvorrichtung detektiert wird. Ist dies nicht der Fall, so kann auf eine Fehlfunktion geschlossen werden.

Derartige Fehlfunktionen können durch verschiedene Ereignisse ausgelöst werden, insbesondere:
- Der Schussfaden kommt gar nicht bei der stationären Fadenklemme 10 an, z.B. weil er von der beweglichen Randfadenklemme 3 nicht erfasst werden konnte;
- Die Fadenklemme 10 verliert den Schussfaden wieder;
- Die Fadenklemme 10 ist defekt und nicht in der Lage, den Schussfaden zu halten.

Die beschriebene triboelektrische Detektion des Schussfadens hat den Vorteil, dass sie gegenüber Verschmutzungen relativ unempfindlich ist und eine relativ verlässliche Detektion im Umfeld einer Webmaschine erlaubt. Denkbar sind jedoch auch andere Messverfahren, von denen einige im Folgenden beschrieben werden.

Fig. 3 zeigt eine Ausführung der Schussfaden-Überwachungsvorrichtung mit (nicht beanspruchtem) optischem Sensor, mit dem eine optische Absorption, Streuung und/oder Reflektion am Schussfaden detektiert werden kann.

Wie schematisch dargestellt, arbeitet diese Ausführung als Lichtschranke und besitzt eine Lichtquelle 18, deren Signal in einen schematisch gezeigten Lichtleiter 19 eingekoppelt wird. Lichtleiter 19 ist am oberen Arm 12 angeordnet und führt das Licht in den Spalt zwischen den Armen 11, 12. Gegenüber am unteren Arm 11 ist ein zweiter Lichtleiter 20 angeordnet, welcher das Licht empfängt und zu einem optischen Detektor 21 führt, dessen Signal sodann vom Verstärker 15 verstärkt wird.

Tritt der Schussfaden in den Bereich zwischen den beiden Lichtleitern 19, 20, so unterbricht er den Lichtgang, was zu einem entsprechenden Signal am Ausgang des Verstärkers 15 führt.

Fig. 4 zeigt eine weitere Ausführung der Schussfaden-Überwachungsvorrichtung mit (nicht beanspruchtem) optischem Sensor. Hier misst der optische Sensor in Reflektion. Hierzu ist nur ein Lichtleiter 20 vorgesehen, in welchen Licht von der Lichtquelle 18 eingekoppelt, im Bereich des Spalts zwischen den Armen 11, 12 reflektiert und in den Lichtleiter 20 zurückgekoppelt und sodann zum optischen Detektor 21 geführt wird. Zur Separation des Lichts von der Lichtquelle 18 und des zurückgeworfenen Lichts ist ein teildurchlässiger Spiegel bzw. Strahlteiler 22 vorgesehen.

Fig. 5 zeigt eine Schussfaden-Überwachungsvorrichtung mit (nicht beanspruchtem) kapazitivem Sensor. Dieser besteht aus zwei Elektroden 24, 25, welche auf gegenüber liegenden Seiten des Spalts zwischen den Armen 11, 12 angeordnet sind. Vorzugsweise ist mindestens eine der Elektroden von einer isolierenden Deckschicht 26 bedeckt, so dass ein direkter elektrischer Kontakt zwischen den Elektroden vermieden wird.

Das Einführen eines Schussfadens zwischen die Arme 11, 12, ändert deren Abstand und somit die Kapazität zwischen den Elektroden. Zudem besitzt der Schussfaden eine dielektrische Konstante ε ungleich jener von Luft, was ebenfalls zu einer Änderung der elektrischen Kapazität führt, wenn sich der Schussfaden zwischen den Elektroden 24, 25 befindet. Somit kann über eine kapazitive Messung mit einer geeigneten Messelektronik 28 die Anwesenheit des Schussfadens detektiert werden.

Fig. 6 zeigt eine Schussfaden-Überwachungsvorrichtung mit induktivem Sensor. Dieser besitzt beispielsweise eine Spule 30, die im Arm 11 angeordnet ist, und welche ein magnetisches Feld erzeugt, das den anderen Arm 12 durchdringt. Ist der andere Arm 12 aus Metall, so bewirkt eine Bewegung des anderen Arms 12 eine Induktivitätsänderung in der Spule 30, welche wiederum von einer geeigneten Messelektronik 28 detektiert werden kann.

Eine weitere Ausführung der Vorrichtung ist in Fig. 7 dargestellt. Hierbei handelt es sich um einen (nicht beanspruchten) triboelektrischen Sensor 13, 14, wie im Ausführungsbeispiel nach Fig. 2. Der Sensor ist jedoch nicht zwischen den Armen 11, 12 angeordnet, sondern an der Eingangsmündung 32 der Fadenklemme 10. Diese Eingangsmündung 32 wird von einem Bereich gebildet, in welchem die Arme 11, 12 zwei sich aufweitende Führungsflächen bilden, die den ankommenden Faden auffangen und zwischen die Arme 11, 12 führen. Diese Anordnung kann im praktischen Betrieb von Vorteil sein, da der Sensor in einem konvexen Teil der Oberfläche der Klemme angeordnet werden kann, so dass er weniger zur Verschmutzung neigt.

Die Anordnung des Sensors an der Eingangsmündung der Klemme, so dass er das Eintreffen des Schussfadens bei der Eingangsmündung detektiert, eignet sich auch für die anderen, oben erwähnten Sensortypen. Ein Beispiel für einen optischen Sensor ist in Fig. 8 dargestellt. Hier sind im unteren Arm 11 der Klemme Bohrungen 34 vorgesehen, in denen eine Lichtquelle 18, ein teildurchlässiger Spiegel.22 und ein Lichtdetektor 21 vorgesehen sind. Die Funktionsweise der Anordnung entspricht im wesentlichen jener von Fig. 4.

Die vorliegende Schussfaden-Überwachungsvorrichtung eignet sich auch für den nachträglichen Einbau in Webmaschinen, z.B. zusammen mit dem nachträglichen Einbau von stationären Fadenklemmen 10.

## Patentansprüche

1. Webmaschine mit einer stationären, seitlich der zu webenden Ware (6) angeordneten Schussfaden-Überwachungsvorrichtung (13 - 15, 18 - 22) zur Detektion der Ankunft des Schussfadens, wobei die Webmaschine mindesteins eine beim Blattanschlag (7) der Ware (6) angeordnete, stationäre Fadenklemme (10) aufweist, wobei die Schussfaden-Überwachungsvorrichtung (13 - 15, 18 - 22) einen an der Fadenklemme (10) angeordneten Sensor aufweist, mit welchem ein bei der Fadenklemme (10) ankommender Schussfaden detektierbar ist, **dadurch gekennzeichnet, dass** die Fadenklemme (10) zwei gegeneinander gedrückte Arme (11, 12) zum temporären Halten von Schussfäden besitzt, und dass der Sensor ein induktiver Sensor ist.

2. Webmaschine nach Anspruch 1, wobei der Sensor eine Spule (30) in einem (11) der Arme aufweist, welche ein magnetisches Feld erzeugt, das den anderen Arm (12) durchdringt, wobei der andere Arm (12) aus Metall ist, und wobei eine Messelektronik (28) vorgesehen ist, mit welcher eine Induktivitätsänderung in der Spule (30) bei Bewegung des anderen Arms (12) detektierbar ist.

3. Webmaschine nach einem der vorangehenden Ansprüche, wobei die beiden Arme (11, 12) federnd gegeneinander gedrückt sind, und insbesondere wobei mindestens einer der Arme elastisch ist und unter Deformation gegen den anderen Arm gedrückt ist.

4. Webmaschine nach einem der vorangehenden Ansprüche, wobei sie nebst der stationären Fadenklemme (10) eine bewegte Randfadenklemme (3) aufweist, welche ausgestaltet ist zum Halten und Führen des Schussfadens während seiner Bewegung zum Blattanschlag (7) hin.

5. Webmaschine nach einem der vorangehenden Ansprüche, wobei der Sensor misst, ob der Schussfaden zwischen die Arme (11, 12) eingetreten ist.

6. Webmaschine nach einem der Ansprüche 1 bis 4, wobei der Sensor misst, ob der Schussfaden an einer Eingangsmündung (32) der Fadenklemme angekommen ist.

7. Webmaschine nach einem der vorangehenden Ansprüche mit zwei Fadenklemmen (10, 10') auf gegenüber liegenden Seiten der Ware, wobei bei jeder Fadenklemme je eine Schussfaden-Überwachungsvorrichtung (13 - 15, 18 - 22) angeordnet ist.

## Claims

1. Loom with a stationary weft monitoring device (13-15, 18-22) for detecting the arrival of the weft and arranged on the side of the ware (6) to be woven, wherein the loom has at least one stationary thread-clamp (10) arranged at the beat-up (7) of the ware (6), wherein the weft monitoring device (13-15, 18-22) has a sensor arranged at the thread-clamp (10), by means of which a weft arriving at the thread-clamp (10) is detectable, **characterized in that** the thread-clamp (10) has two arms (11, 12) pressed against one another for temporarily holding wefts, and **in that** the sensor is an inductive sensor.

2. Loom according to claim 1, wherein the sensor is a coil (30) in one of the arms (11), which generates a magnetic field penetrating the other arm (12), wherein the other arm (12) is made of metal, and wherein measurement electronics (28) is provided, by means of which a change of inductance in the coil (30) is detectable when the other arm (12) is moved.

3. Loom according to one of the preceding claims, wherein both arms (11, 12) are pressed against one another in a springy way, and particularly wherein at least one of the arms is elastic and is pressed, in a deforming way, against the other arm.

4. Loom according to one of the preceding claims, having a moving edge thread-clamp (3) additionally to the stationary thread-clamp (10), which is adapted to hold and guide the weft during its movement towards the beat-up (7).

5. Loom according to one of the preceding claims, wherein the sensor measures if the weft has passed between the arms (11, 12).

6. Loom according to one of the claims 1 to 4, wherein the sensor measures if the weft has arrived at an entrance (32) of the thread-clamp.

7. Loom according to one of the preceding claims, with two thread-clamps (10, 10') on opposed sides of the ware, wherein a weft monitoring device (13-15, 18-22) is arranged at each one of the thread-clamps.

## Revendications

1. Machine à tisser avec un dispositif de surveillance du fil de trame (13-15, 18-22) pour détecter l'arrivée du fil de trame et arrangé du côté du produit (6) à tisser, la machine à tisser ayant au moins une pince de fil (10) arrangée à l'arrêt (7) du produit (6), le dispositif de surveillance du fil de trame (13-15, 18-22) ayant un capteur arrangé à la pince de fil (10), à l'aide duquel un fil de trame arrivant à la pince de fil (10) est détectable, **caractérisé en ce que** la pince de fil (10) a deux bras (11, 12) pressés l'un contre l'autre pour soutenir des fils de trame temporairement, et **en ce que** le capteur est un capteur inductif.

2. Machine à tisser selon la revendication 1, le capteur étant une bobine (30) dans un des bras (11), qui génère un champs magnétique pénétrant l'autre bras (12), l'autre bras (12) étant de métal, et une électronique de mesure (28) étant prévue, à l'aide de laquelle un changement d'inductance dans la bobine (30) est détectable quand l'autre bras (12) est déplacé.

3. Machine à tisser selon l'une des revendications précédentes, les deux bras (11, 12) étant pressés l'un contre l'autre de manière élastique, et particulièrement au moins un des bras étant élastique et étant pressé de manière déformante contre l'autre bras.

4. Machine à tisser selon l'une des revendications précédentes, ayant une pince de fil (3) de bordure en plus de la pince de fil stationnaire (10), étant adaptée à soutenir et guider le fil de trame pendant son mouvement vers l'arrêt (7).

5. Machine à tisser selon l'une des revendications précédentes, le capteur mesurant si le fil de trame a passé entre les bras (11, 12).

6. Machine à tisser selon l'une des revendications 1 à 4, le capteur mesurant si le fil de trame est arrivé à une entrée (32) de la pince de fil.

7. Machine à tisser selon l'une des revendications précédentes, avec deux pinces de fil (10, 10') sur des côtés opposés du produit, un dispositif de surveillance du fil de trame (13-15, 18-22) étant arrangé à chacune des pinces de fil.
